# FASCICULE DE BREVET EUROPEEN

(11) **EP 0 269 486 B1**
(45) Date de publication et mention de la délivrance du brevet: **20.07.1994**
(21) Numéro de dépôt: 87402416.9
(22) Date de dépôt: 27.10.1987
(51) Int. Cl.: E04B 9/34, E04B 9/30

(54) **Elément de structure suspendue comportant des cellules ouvertes situées dans un plan distinct**
Aufgehängtes Bauelement mit in unterschiedlichen Plänen liegenden offenen Zellen
Suspended structural element with open cells lying in different planes

(30) Priorité: 06.11.1986 FR 8615508
(43) Date de publication de la demande: 01.06.1988
(73) Titulaire: STRUCTURES METALLIQUES SUSPENDUES (SMS), F-14160 Dives-Sur-Mer (FR)
(72) Inventeur: Cooke, Martin, Westcliff on Sea Essex (GB)
(74) Mandataire: Portal, Gérard

(56) Documents cités:
- EP-A- 352 206
- BE-A- 722 328
- CH-A- 364 346
- NL-A- 8 105 219
- US-A- 2 355 542

## Description

L'invention concerne essentiellement un élément de structure suspendue comportant des cellules ouvertes situées dans un plan distinct.

On connaît déjà par le document GB-B 1 472 285 des éléments de structure suspendue comportant des cellules ouvertes 6 formées de la combinaison d'éléments longitudinaux 4 et d'éléments transvervaux 5 définissant entre eux les cellules ouvertes 6. Les cellules ouvertes 6 sont disposées en rangées de cellules longitudinales et transversales sensiblement alignées, comme cela est clairement compréhensible à la vue de la figure 1 notamment.

Ainsi les éléments individuels, constitués de multiples cellules ouvertes sont sensiblement plans.

Cette disposition plane donne entière satisfaction pour des plafonds sensiblement plans.

Cependant, il arrive souvent que vers les bords des plafonds, se trouvent des corniches cachant le passage des tuyauteries, ou même des tuyauteries, qui rompent cette planéité. Dans ce cas, les éléments de structure plans ne sont pas utilisables.

Dans le document US-A-4 471 596, on décrit un élément de structure suspendues similaire dans lequel les éléments longitudinaux et transversaux sont inclinés de manière identique, ce qui donne une forrme d'ensemble incurvée. Ces éléments individuels, constitués de multiples cellules ouvertes incurvées, sont également sensiblement plans et aboutissent à une structure suspendue sensiblement plane de sorte qu'ils ne sont également pas utilisables pour cacher des corniches vers les bords des plafonds.

La présente invention a donc pour but de résoudre le nouveau problème technique consistant en la réalisation d'éléments de structure suspendue qui permettent de cacher des corniches ou des tuyauteries rompant la planéité, notamment de plafonds, et ce d'une manière tout à fait simple, avec une fabrication aisée des éléments de structure suspendue individuels.

Ce problème technique ainsi défini est résolu pour la première fois de manière satisfaisante par la présente invention.

Ainsi la présente invention fournit un élément de structure suspendue comportant des cellules ouvertes, formé de la combinaison d'éléments longitudinaux et d'éléments transversaux définissant entre eux lesdites cellules ouvertes disposées en rangées de cellules longitudinales et de cellules transversales sensiblement alignées, caractérisé en ce que les éléments longitudinaux présentent une forme en escalier et sont réunis aux éléments transversaux au niveau de chaque marche d'escalier, les cellules d'une même rangée transversale étant ainsi situées dans le même plan tandis que les cellules d'une même rangée longitudinale sont situées dans des plans distincts.

Selon une autre caractéristique de l'élément de structure selon l'invention, les éléments longitudinaux comprennent des encoches sur chaque marche d'escalier pour le montage des éléments transversaux qui comportent des encoches correspondantes.

Selon une autre caractéristique particulière, les éléments transversaux comprennent des découpes entre les encoches adjacentes pour le montage des éléments longitudinaux de cellules adjacentes.

On comprend ainsi que l'on obtient un élément de structure suspendue comportant les cellules d'une même rangée longitudinale situées dans des plans distincts, ce qui permet de cacher des corniches ou des tuyauteries passant sous des plafonds, ou tout élément que l'on cherche à cacher.

En outre, par la simplicité de réalisation des éléments de structure suspendue selon l'invention, ceux-ci sont réalisés à un coût très faible. En effet, il peut être réalisé très aisément par simple découpe de tôle ou plaque métallique, ou par moulage, tandis que le montage consiste simplement à insérer les éléments transversaux par leurs encoches dans les encoches des éléments longitudinaux.

On comprend ainsi que l'invention résoud bien le problème technique précédemment énoncé et apporte tous les avantages précédents ainsi que tous ceux qui sont apparents à l'homme du métier.

D'autres buts, caractéristiques et avantages de l'inventon apparaîtront à la lumière de la description explicative qui va suivre fait en référence aux dessins annéxés dans lesquels :
- la figure 1 représente en perspective, vue d'en dessous, un élément de structure suspendue selon la présente invention ;
- la figure 2 représente schématiquement en coupe l'élément de structure en position suspendue dans l'angle d'une pièce, cachant des éléments de tuyauteries ;
- la figure 3 représente une vue de côté d'un élément longitudinal en montrant en coupe comment vient se monter l'élément transversal ; et
- la figure 4 représente schématique comment l'élément transversal vient se monter sur les éléments longitudinaux.

En référence aux figures 1 à 4, un élément de structure suspendue selon l'invention est représenté par le numéro de référence général 1. Celui-ci est formé de la combinaison d'éléments longitudinaux 2 et d'éléments transversaux 4 définissant entre eux des cellules ouvertes 6, disposées en rangées de cellules longitudinales et en rangées de cellules transversales sensiblement alignées, comme cela est clairement visible et compréhensible à partir de la considération de la figure 1.

Selon l'invention, cet élément de structure est caractérisé en ce que les cellules d'une même rangée transversale sont situées dans le même plan, tandis que les cellules d'une même rangée longitudinale sont situées dans des plans distincts. On peut naturellement réaliser la structure inverse en ayant les cellules d'une même rangée longitudinale situées dans un même plan, tandis que les cellules d'une même rangée transversale sont alors situées dans des plans distincts, ceci dépend seulement de la définition du sens longitudinal ou transversal de l'élément de structure, ce qui est généralement arbitraire.

Selon le mode de réalisation représenté aux figures 1 à 4, l'élément de structure étant plus long que large, les éléments 2 étant disposés dans le sens de la longueur sont donc dénommés éléments longitudinaux. Dans l'exemple représenté, ces éléments longitudinaux 2 présentent une forme en escalier que l'on voit bien à la figure 1 et encore mieux aux figures 2 et 3.

On observera en outre que les éléments longitudinaux 2 sont avantageusement reliés aux éléments transversaux au niveau de chaque marche d'escalier que l'on a dénommée 2a à 2f à la figure 1 et que l'on voit mieux à la figure 3.

Selon une autre caractéristique particulière, les éléments longitudinaux 2 comprennent des encoches, normalement identiques 10, 12, sur chaque marche, comme visible à la figure 3, pour le montage des éléments transversaux 4 qui comportent des encoches correspondantes telles que 14, 16, 18, 20, visibles sur les parties d'élément transversal représenté à la figure 4.

Naturellement, le nombre de ces encoches peut être variable. Dans le cas où l'on désire définir une seule rangée de cellules transversales par escalier d'élément longitudinal, on prévoit seulement deux encoches par élément longitudinal 2. Le nombre d'encoches dans les éléments transversaux dépend uniquement du nombre d'éléments longitudinaux 2 utilisés, et donc du nombre de cellules que l'on veut définir par élément de structure.

Il est à noter que c'est la distance entre les encoches de l'élément transversal qui permet de définir la configuration générale des cellules.

Ainsi, la distance D entre les encoches 14 et 16 permet de définir la dimension d'un côté des cellules entre deux éléments longitudinaux successifs 2, tandis que là distance d entre les encoches 16 et 18 permet de définir la distance entre les cellules ouvertes. On retrouve ainsi dans les élements transversaux deux encoches successives distantes d'une distance D, puis d'une distance d. Quand on arrive à l'extrémité d'un élément transversal 4, la dernière encoche, par exemple 14, est située à une distance d₁ de l'arête latérale 30 de l'élément transversal 4, de même pour les encoches d'extrémité de l'élément longitudinal (voir figure 3). Cette distance d₁ est habituellement sensiblement égale ou légèrement inférieure à la moitié de la distance d entre deux cellules successives. Ainsi, lorsque l'on assemble des éléments de structure suspendue selon l'invention, en les suspendant bord à bord, ceci donne une apparence d'une unité générale de la structure suspendue qui ne semble pas former d'éléments individuels.

Dans la réalisation particulière représentée, les éléments transversaux 4 comprennent des découpes telles que 32, 34, 36 entre les encoches adjacentes, telles que 16, 18 pour le montage des éléments longitudinaux de cellules adjacentes. Ceci permet de différencier complètement les parties de parois des éléments transversaux constituant les parois des cellules ouvertes et les parties de parois intermédiaires se trouvant entre les cellules ouvertes.

Egalement, au moins les éléments longitudinaux 2, ou au moins certains d'entre eux, comprennent des moyens de suspension 40. Ils peuvent par exemple être constitués par de simples orifices dans lesquels on vient insérer des élements de suspension, tels que des fils ou câbles tels que le câble 42 représenté à la figure 1.

On observera en outre que les éléments longitudinaux et transversaux sont sensiblement plans et sont formés par de simples plaques ou lamelles réalisées par des découpes ou par moulage. Les éléments sont donc fabriqués d'une manière extrêmement simple tandis que leur montage est à la portée d'une personne quelconque, même non spécialisée.

On voit à la figure 2 la position suspendue de l'élément 1 selon l'invention, à l'angle d'une pièce, sous le plafond 50, qui permet de cacher par exemple des tuyauteries 60 rompant la planicité du plafond 50.

La distance D' entre les encoches 10, 12 d'une même marche d'escalier peut être différente de, ou identique à, la distance D entre les encoches 14-16 ou 18-20 des éléments transversaux définissant les cellules, ce qui permet de varier la géométrie des cellules 6.

De même, la distance d' entre les cellules 6 des rangées longitudinales peut être identique ou différente de la distance d entre les cellules 6 des rangées transversales.

## Revendications

1. Elément de structure suspendue comportant des cellules ouvertes, formé de la combinaison d'éléments longitudinaux (2) et d'éléments transversaux (4) définissant entre eux lesdites cellules ouvertes (6) disposées en rangées de cellules longitudinales et de cellules transversales sensiblement alignées, caractérisé en ce que les éléments longitudinaux (2) présentent une forme en escalier et sont réunis aux éléments transversaux (4) au niveau de chaque marche d'escalier (2a à 2f), les cellules d'une même rangée transversale étant ainsi situées dans le même plan tandis que les cellules d'une même rangée longitudinale sont situées dans des plans distincts.

2. Elément de structure suspendue selon la revendication 1, caractérisé en ce que les éléments longitudinaux (2) comprennent des encoches (10, 12) sur chaque marche (2a à 2f) pour le montage des éléments transversaux (4) qui comportent des encoches correspondantes (14, 16, 18, 20) .

3. Elément de structure suspendue selon la revendication 2, caractérisé en ce que les éléments transvervaux (4) comprennent des découpes (32, 34, 36) entre les encoches adjacentes (telles que 16, 18) pour le montage des éléments longitudinaux (2) de cellules adjacentes.

4. Elément de structure suspendue selon l'une des revendications 1 à 3, caractérisé en ce que les encoches d'extrêmité (telles que 14) des éléments transversaux et longitudinaux sont situées à une distance (d₁) de l'arête latérale sensiblement égale ou légèrement inférieure à la moitié de la distance (d) entre deux cellules successives.

## Claims

1. Suspended structure element with open cells, formed by the combination of longitudinal elements (2) and transversal elements (4) which define between them said open cells (6) disposed in rows of substantially aligned longitudinal cells and transversal cells, characterized in that the longitudinal elements (2) have a step configuration and are combined with the transversal elements (4) at the level of each step (2a to 2f), the cells of one transversal row being thus situated in the same plane while the cells of one longitudinal row are situated in different planes.

2. Suspended structure element according to claim 1, characterized in that the longitudinal elements (2) comprise slots (10, 12) on each step (2a to 2f) for mounting the transversal elements (4) comprising corresponding slots (14, 16, 18, 20).

3. Suspended structure element according to claim 2, characterized in that transversal elements (4) comprise notches (32, 34, 36) between the adjacent slots (such as 16, 18) for mounting the longitudinal elements (2) of adjacent cells.

4. Suspended structure element according to one of claims 1 to 3, characterized in that the end slots (such as 14) of the transversal and longitudinal elements are situated at a distance (d₁) from the side edge which is substantially equal or slightly lower than half the distance (d) between two successive cells.

## Patentansprüche

1. Hängestrukturelement mit offenen Zellen, gebildet aus einer Kombination von Längselementen (2) und Querelementen (4), welche zwischen ihnen die offene Zellen (6) definieren, die in im wesentlichen fluchtenden zellenlängsreihen und Zellenquerreihen angeordnet sind, dadurch gekennzeichnet, daß die Längselemente (2) Treppenform haben und bei Jeder Treppenstufe (2a bis 2f) mit den Querelementen (4) verbunden sind, wobei dann die Zellen ein- und derselben Querreihe in ein- und derselben Ebene liegen, während die Zellen ein- und derselben Längsreihe in unterschiedlichen Ebenen liegen.

2. Hängestrukturelement nach Anspruch 1, dadurch gekennzeichnet, daß die Längselemente (2) auf jeder Stufe (2a bis 2f) Kerben (10, 12) zur Anbringung der Querelemente (4), die entsprechende Kerben (14, 16, 18, 20) haben, aufweisen.

3. Hängestrukturelement nach Anspruch 2, dadurch gekennzeichnet, daß die Querelemente (4) Einschnitte (32, 34, 36) zwischen den nebeneinanderliegenden Kerben (wie 16, 18) zur Anbringung der Längselemente (2) nebeneinanderliegender Zellen aufweisen.

4. Hängestrukturelement nach einem der Ansprüche 1 bis 3, dadurch gekennzeichnet, daß die Endkerben (wie 14) der Quer- und Längselemente in einem Abstand (d₁) von der Seitenkante angeordnet sind, der im wesentlichen gleich der Hälfte des Abstandes (d) zwischen zwei aufeinanderfolgenden Zellen oder etwas geringer als dieser ist.
